# EUROPÄISCHE PATENTANMELDUNG

(11) **EP 0 657 124 A1**
(43) Veröffentlichungstag der Anmeldung: **14.06.1995**
(21) Anmeldenummer: 94118150.5
(22) Anmeldetag: 17.11.1994
(51) Int. Cl.: A47C 1/032

(54) **Stuhl**

(30) Priorität: 01.12.1993 DE 4340959
(71) Anmelder: Wilkhahn Wilkening + Hahne GmbH + Co., D-31848 Bad Münder (DE)
(72) Erfinder: Sauer, Werner, D-31832 Springe (DE); Franck, Klaus, D-30655 Hannover (DE)
(74) Vertreter: Tetzner, Volkmar, Dr.-Ing. Dr. jur.

(57) **Zusammenfassung**

Die Erfindung betrifft einen Stuhl mit einem eine Sitzplatte (2) aufweisenden Sitz, einer Rückenlehne (3) und einem Untergestell (1). Das Untergestell (1) ist mit dem vorderen Endabschnitt (2a) des Sitzes (2) über eine Langloch-Zapfenführung verbunden, die durch einen sich vertikal nach oben erstreckenden Zapfen (5) und ein mit diesem zusammenwirkendes, sich etwa horizontal erstreckendes Langloch (6) gebildet wird, wodurch eine besonders einfache Montage von Sitzplatte und Untergestell erreicht wird.

## Beschreibung

Die Erfindung betrifft einen Stuhl gemäß dem Oberbegriff des Anspruches 1.

Derartige Stühle sind aus der Praxis in der verschiedensten Formen und Ausgestaltungen bekannt. Oftmals werden Untergestell, Sitzplatte und Rückenlehne als Einzelteile gefertigt, die dann zusammengebaut werden. Die Herstellung der Verbindungen von Sitzplatte und Untergestell sowie deren Montage ist jedoch relativ aufwendig.

Aus der US-PS-5,106,157 ist ein Stuhl bekannt, enthaltend
a) ein Untergestell,
b) einen eine Sitzplatte aufweisenden Sitz und eine Rückenlehne, die relativ zueinander und relativ zum Untergestell begrenzt beweglich sind,
c) eine das Untergestell und den vorderen Endabschnitt des Sitzes verbindende Lagereinrichtung mit wenigstens einer Langloch-Zapfen-Führung für eine begrenzte Längsführung und Schwenkbeweglichkeit des Sitzes,
d) wenigstens einen sich rückwärts erstreckenden Schwenkhebel, der über ein Drehgelenk mit dem Untergestell verbunden ist und dieses Untergestell mit dem hinteren Endabschnitt des Sitzes und mit der Rückenlehne in der Weise verbindet, daß eine Schwenkbewegung der Rückenlehne nach vorne bzw. hinten eine annähernde Horizontalbewegung des vorderen Endabschnittes des Sitzes sowie eine stärkere Hub- bzw. Absenkbewegung des hinteren Endabschnittes des Sitzes bewirkt,
e) sowie wenigstens ein die Rückenlehne in ihrer Ruheposition in einer nach vorne geneigten Stellung haltendes Federelement.

Bei diesem Stuhl wird die Lagereinrichtung durch ein Gelenkteil gebildet, das über einen Zapfen in einem Schlitz geführt ist. An diesem Gelenkteil greifen eine Vielzahl von Schraubenfedern an, deren Druck über eine Einstellstange verändert werden kann. Ist der Stuhl unbelastet, befindet sich der Gelenkteil durch den Druck der Feder in einer vorderen Stellung, so daß auch die Rückenlehne in ihrer Ruheposition in einer nach vorne geneigten Stellung gehalten wird.

Bei der Montage des Stuhles wird der vordere Endabschnitt des Sitzes mit dem Gelenkteil verschraubt. Die Lagereinrichtung ist jedoch relativ aufwendig und benötigt mit den angreifenden Federelementen einen relativ großen Einbauplatz unterhalb des vorderen Endabschnittes des Sitzes.

Der Erfindung liegt daher die Aufgabe zugrunde, den Stuhl entsprechend dem Oberbegriff des Anspruches 1 derart weiterzuentwickeln, daß die Montage der Sitzplatte wesentlich vereinfacht wird.

Diese Aufgabe wird erfindungsgemäß durch das kennzeichnende Merkmal des Anspruches 1 gelöst, indem die Langloch-Zapfen-Führung durch einen sich vertikal nach oben erstreckenden Zapfen und einen mit diesem zusammenwirkendes sich etwa horizontal erstreckendes Langloch gebildet wird. Die Verbindung des vorderen Endabschnittes des Sitzes mit dem Untergestell läßt sich einfach dadurch herstellen, daß der Zapfen in das Langloch eingeführt wird. Für die Fixierung des hinteren Endabschnittes des Sitzes muß die Sitzplatte lediglich mittels ihrer Langloch-Zapfen-Führung in die gewünschte Stellung geschoben werden.

Weitere Ausgestaltungen sind Gegenstand der Unteransprüche.

In einem bevorzugten Ausführungsbeispiel weist der Zapfen einen Schaftteil sowie einen gegenüber dem Schaftteil verbreiterten Kopf auf und das Langloch ist schlüssellochförmig mit einem schlitzförmigen Hauptabschnitt sowie einer erweiterten Bohrung an einem Langlochende ausgebildet. Dabei ist die lichte Weite des schlitzförmigen Hauptabschnittes geringfügig größer als der Durchmesser des Schaftteiles des Zapfens, und der lichte Durchmesser der erweiterten Bohrung ist geringfügig größer als der Durchmesser des Kopfes. Eine derartige Lagereinrichtung ermöglicht eine besonders einfache Montage des vorderen Endabschnitts des Sitzes am Untergestell.

In einem weiteren bevorzugten Ausführungsbeispiel eines Stuhles ist die Sitzplatte relativ zur Rücklehne und relativ zum Untergestell begrenzt beweglich. Es ist ferner wenigstens ein sich rückwärts erstreckender Schenkhebel vorgesehen, der über ein Drehgelenk mit dem Untergestell verbunden ist und dieses Untergestell mit dem hinteren Abschnitt des Sitzes und mit der Rückenlehne in der Weise verbindet, daß eine Schwenkbewegung der Rückenlehne nach vorne bzw. hinten eine annähernde Horizontalbewegung des vorderen Endabschnittes des Sitzes sowie eine stärkere Hub- bzw. Absenkbewegung des hinteren Endabschnittes des Sitzes bewirkt. Der Stuhl weist außerdem ein zwischen dem Untergestell und dem Schwenkhebel angeordnetes Federelement auf, durch das die Rückenlehne in ihrer Ruheposition in einer nach vorne geneigten Stellung gehalten wird.

Bei einer besonderen Ausgestaltung dieses Stuhles ist der hintere Endabschnitt der Sitzplatte durch eine sich quer zum Sitz erstreckende Biegezone mit dem übrigen Teil der Sitzplatte verbunden. Dadurch vergrößert sich der Winkel zwischen Rückenlehne und Sitzplatte, wenn die Rückenlehne nach hinten geschwenkt wird. Bei dieser Synchronbewegung wird die Sitzplatte mit der Rückenlehne mitgenommen. Die dadurch resultierende Längsverschiebung und Schwenkbewegung des Sitzes wird durch die Langloch-Zapfenführung am vorderen Endabschnitt des Sitzes ermöglicht. Mit Hilfe der erfindungsgemäßen Langloch-Zapfen-Führung wird die Montage der Sitzplatte wesentlich vereinfacht, ohne dabei die Kinematik des Stuhles zu beeinträchtigen.

Im folgenden wird ein Ausführungsbeispiel anhand der Beschreibung und der Zeichnung näher erläutert.

In der Zeichnung zeigen:
- Fig.1: eine Explosionsdarstellung eines ersten erfindungsgemäßen Ausführungsbeispieles,
- Fig.2: eine Aufsicht auf eine Sitzplatte,
- Fig.3: eine geschnittene Seitenansicht längs der Linie III-III der Fig.2,
- Fig.4: eine geschnittene Teilansicht der Lagereinrichtung längs der Linie III-III der Fig.2,
- Fig.5: eine geschnittene Teilansicht der Lagereinrichtung längs der Linie V-V der Fig.2,
- Fig.6.: eines Explosionsansicht eines weiteren Ausführungsbeispieles.

Der in Fig.1 dargestellte Bürodrehstuhl gemäß einem bevorzugten Ausführungsbeispiel besteht im wesentlichen aus einem Untergestell 1, einem eine Sitzplatte 2 aufweisenden Sitz, einer Rückenlehne 3 sowie einem sich rückwärts erstreckenden Schwenkhebel 4. Das Untergestell 1 und der vordere Endabschnitt 2a des Sitzes sind über eine Lagereinrichtung mit wenigstens einer Langloch-Zapfen-Führung für eine begrenzte Längsführung und Schwenkbeweglich des Sitzes verbunden. Diese Langloch-Zapfen-Führung wird durch einen sich vertikal nach oben erstreckenden, an einem vorderen Teil des Untergestells 1 fest angeordneten Zapfen 5 und ein mit diesem zusammenwirkendes und in dem vorderen Endabschnitt des Sitzes eingearbeitetes Langloch 6 gebildet.

Der Schwenkhebel 4 ist einerseits mit dem Untergestell über ein Drehgelenk (Drehachse 7) verbunden und verbindet andererseits dieses Untergestell 1 mit dem hinteren Endabschnitt 2b des Sitzes und mit der Rückenlehne 3 in der Weise, daß eine Schwenkbewegung der Rückenlehne nach vorne bzw. hinten eine annähernde Horizontalbewegung des vorderen Endabschnittes 2a des Sitzes sowie eine stärkere Hub- bzw. Absenkbewegung des hinteren Endabschnittes 2b des Sitzes bewirkt, siehe Fig.3.

Im Bereich der Drehachse 7 , d. h. zwischen Untergestell 1 und Schenkhebel 4 ist ein nicht näher dargestelltes Federelement vorgesehen, das den Schwenkhebel 4 derart vorspannt, daß die Rückenlehne in ihrer Ruheposition, d. h. im nichtbelasteten Zustand des Stuhles, in einer nach vorne geneigten Stellung hält. Dieses Federelement kann beispielsweise als Spiralfeder, vorzugsweise jedoch als Torsionsfederstab, ausgebildet werden.

Mit Bezug auf die Fig.2 bis 5 wird im folgenden die Langloch-Zapfen-Führung näher erläutert.

Der Zapfen 5 besteht aus einem Schaftteil 5a sowie einem gegenüber dem Schaftteil verbreiterten Kopf 5b. Das Langloch 6 ist schlüssellochförmig mit einem schlitzförmigen Hauptabschnitt 6a gleichbleibender Weite sowie einer erweiterten Bohrung 6b an einem Langlochende ausgebildet. Dabei sind die lichte Weite des schlitzförmigen Hauptabschnittes 6a geringfügig größer als der Durchmesser des Schaftteiles 5a des Zapfens 5 und der lichte Durchmesser der erweiterten Bohrung 6b geringfügig größer als der Durchmesser des Kopfes 5b.

Die Lagereinrichtung enthält gemäß den Fig.1 und 2 zwei gleichartig ausgebildete Langloch-Zapfen-Führungen, die mit ihren Langlöchern 6 parallel zueinander sowie symmetrisch zu den beiden Seiten der Längsmittelachse 2c des Sitzes angeordnet sind.

Im Bereich des Langlochs 6 ist ferner in die Sitzplatte 2 eine Nut 2d in der Breite der erweiterten Bohrung 6b eingearbeitet, so daß der Hauptabschnitt 6a des Langlochs durch zwei Absätze 2e begrenzt wird. Die Oberseite dieser Absätze bildet eine Kontaktfläche für die Unterseite des Kopfes 5b.

Wie insbesondere aus den Fig.4 und 5 zu ersehen ist, ist der Kopf 5b des Zapfens 5 im Querschnitt etwa linsenförmig ausgebildet. Dementsprechend ist die Oberseite der Absätze 2e mit einer entsprechend komplementären Krümmung an den Kopf 5b angepaßt.

Die Zapfen 5 sind an einem sich quer zur Längsmittelachse 2c der Sitzplatte 2 erstreckenden Rohr 1a des Untergestells 1 angebracht. Die Sitzplatte 2 weist auf der dem Rohr 1a zugewandten Seite zumindest im Bereich der Langlöcher Gleitrippen 2f auf. Im dargestellten Ausführungsbeispiel sind jeweils zwei Gleitrippen auf beiden Seiten der Langlöcher 5 vorgesehen, die sich etwa über zwei Drittel der Tiefe der Sitzplatte 2 parallel zu deren Längsmittelachse 2c erstrecken. Die Gleitrippen 2f stützen sich am Rohr 1a auf einer Auflage 8 ab, die eine möglichst reibungsarme und geräuschlose Verschiebung der Sitzplatte relativ zum Rohr 1a ermöglicht. In der Auflage 8 sind Nuten 8a vorgesehen, in denen die Gleitrippen 2f geführt sind. Die Gleitrippen verstärken zudem die Sitzplatte 2.

Die Länge des Schaftes 5a ist so bemessen, daß die Sitzplatte 2 mit möglichst geringem Spiel und gleichzeitig möglichst reibungsarm geführt ist. Nachdem die Sitzplatte 2 nicht nur eine Längsverschiebung relativ zum Untergestell ausführt, sondern auch eine Kippbewegung, wie das insbesondere aus Fig.4 ersichtlich wird, ist der Kopf 5b auch im Querschnitt längs der Linie III-III linsenförmig ausgebildet, so daß der Kopf 5b mit den Ansätzen 2e in jeder geschwenkten Stellung der Sitzplatte möglichst geringes Spiel hat und gewissermaßen auf den Ansätzen 2e abrollt.

Anhand der Fig.2 und 3 wird im folgenden die Sitzplatte 2 näher erläutert:
Der hintere Endabschnitt 2b der Sitzplatte 2 ist durch eine sich quer zum Sitz erstreckende Biegezone mit dem übrigen Teil der Sitzplatte verbunden. Diese Biegezone wird durch wenigstens eine, im dargestellten Ausführungsbeispiel, in die Sitzplatte 2 eingeformte, quer zu ihr verlaufende Abbiegesicke 2g gebildet. Die Abbiegesicken 2g erstrecken sich etwa in Form eines symmetrisch zur Längsmittelachse 2c des Sitzes ausgerichteten Bogens über die ganze Breite der Sitzplatte 2. Die beiden Abbiegesicken sind in Richtung der Längsmittelachse 2c mit relativ geringem Abstand hintereinander angeordnet.

Der hintere Endabschnitt 2b der Sitzplatte 2 beträgt etwa ein Drittel, vorzugsweise höchstens ein Viertel der Sitzplatte in ihrer Längsabmessung und ist im unbeanspruchten Zustand schräg nach hinten-oben vorgespannt, siehe die Darstellung gemäß Fig.3 mit durchgezogenen Linien. Die Sitzplatte 2 wird zweckmäßigerweise aus Kunststoff gefertigt.

Anhand der Fig.3 wird im folgenden die Kinematik des Stuhles beschrieben.

Die Darstellung mit durchgezogenen Linien zeigt die vordere, aufrechte Sitzstellung, während die gestrichelte Darstellung die hintere, zurückgeneigte Sitzstellung veranschaulicht. In der vorderen Stellung wirkt der sich schräg nach hinten oben erstreckende hintere Endabschnitt 2b der Sitzplatte 2 als Beckenstütze. In der hinteren Sitzstellung ist der hintere Endabschnitt abgeflacht, d. h. der Winkel zwischen hinterem Endabschnitt 2b und dem Rest der Sitzplatte 2 wird größer. Dementsprechend wird auch der Winkel zwischen der restlichen Sitzplatte und der Rückenlehne 3 größer. Auf diese Weise paßt sich die Sitzplatte und die Rückenlehne 3 in idealer Weise an die Anatomie und das Wohlbefinden der sitzenden Person an.

Das nicht näher dargestellte Federelement im Bereich der Drehachse 7 spannt den Schwenkhebel 4 in Richtung des Pfeiles 9 vor, so daß sich der Sitz im unbelasteten Zustand automatisch in der vorderen Stellung befindet.

Die Sitzplatte 2 und die Rückenlehne 4 sind somit relativ zueinander und relativ zum Untergestell 1 begrenzt beweglich. Um diese Beweglichkeit zu ermöglichen, sind jedoch die beiden Langloch-Zapfen-Führungen im Bereich des vorderen Endabschnitts der Sitzplatte 2 notwendig. Beim Zurücklehnen wird die Sitzplatte 2 mit der Rückenlehne 3 nach hinten gezogen, während sie beim Vorneigen wieder nach vorne geschoben wird. Bei dieser Schwenkbewegung der Rückenlehne führt der vordere Endabschnitt 2a der Sitzplatte 2 im wesentlichen eine Horizontalbewegung aus, während diese beim hinteren Endabschnitt 2b eine wesentlich stärkere Hub- bzw. Absenkbewegung bewirkt. Dadurch wird vermieden, daß die Beine bzw. Füße bei der Schwenkbewegung angehoben werden.

Die das Untergestell 1 und den vorderen Endabschnitt 2a des Sitzes verbindende Lagereinrichtung zeichnet sich nicht nur durch eine kostengünstige Herstellung, sondern insbesondere durch eine dadurch bedingte einfache Montage der Sitzplatte 2 aus. Zu diesem Zweck ist es lediglich notwendig, die beiden Köpfe 5b der am Rohr 1a befestigten Zapfen 5 durch die beiden erweiterten Bohrungen 6b im vorderen Endabschnitt 2a der Sitzplatte zu führen. Sodann wird die Sitzplatte im Langloch 6 so weit nach hinten verschoben, bis die im hinteren Endabschnitt 2b vorgesehenen Bohrungen mit den am Schwenkhebel 4 vorgesehenen Bohrungen fluchten, so daß eine einfache Befestigung, beispielsweise durch Verschraubung, erfolgen kann. Zweckmäßigerweise wird die Rückenlehne gleichzeitig mit befestigt, indem sie zwischen Sitzplatte und Schwenkhebel angeordnet wird. Zur besseren Stabilität ist es gegebenenfalls erforderlich, die Rückenlehne zusätzlich mit der Sitzplatte 2 zu verbinden. Je nach Stuhlmodell sind ggf. auch Armlehnen 10 vorgesehen.

In Fig.6 ist ein Stuhl, insbesondere ein Besucherstuhl, gemäß einem weiteren Ausführungsbeispiel der Erfindung dargestellt.

Er besteht im wesentlichen aus einem durch einen Rahmen 1'a und Beinen 1'b gebildeten Untergestell 1', einer eine Sitzplatte 2' aufweisenden Sitz sowie einer Rückenlehne 3'. Das Untergestell 1' und der vordere Endabschnitt des Sitzes 2'a sind über eine Langloch-Zapfen-Führung 5', 6' miteinander verbunden. Die Langloch-Zapfen-Führung ist im wesentlichen wie beim ersten Ausführungsbeispiel ausgestaltet, wobei jedoch die besonderen Ausgestaltungen, die sich aufgrund der Relativbeweglichkeit von Rückenlehne, Sitzplatte und Untergestell beim ersten Ausführungsbeispiel ergeben, bei diesem Ausführungsbeispiel nicht verwirklicht sind, da die Sitzplatte, das Untergestell und die Rückenlehne nach der Montage starr miteinander verbunden sind.

Auch beim Stuhl gemäß der Fig.6 ist eine besonders einfache Montage der Sitzplatte an das Untergestell möglich, indem zunächst eine Verbindung über die Langloch-Zapfen-Führung durch Einstecken und Verschiebung hergestellt wird und anschließend lediglich der hintere Endabschnitt der Sitzplatte mit dem Untergestell und ggf. gleichzeitig mit der Rückenlehne verschraubt wird.

## Patentansprüche

1. Stuhl, insbesondere Bürostuhl, enthaltend
a) ein Untergestell (1; 1'),
b) einen eine Sitzplatte (2; 2') aufweisenden Sitz,
c) eine Rückenlehne (3; 3') sowie
c) eine das Untergestell (1; 1') und den vorderen Endabschnitt (2a; 2'a) des Sitzes verbindende Lagereinrichtung mit wenigstens einer Langloch-Zapfen-Führung (5, 6; 5', 6'),
dadurch gekennzeichnet, daß
e) die Langloch-Zapfen-Führung durch einen sich vertikal nach oben erstreckenden Zapfen (5; 5') und ein mit diesem zusammenwirkendes, sich etwa horizontal erstreckendes Langloch (6; 6') gebildet wird.

2. Stuhl nach Anspruch 1, dadurch gekennzeichnet, daß der Zapfen (5; 5') einen Schaftteil (5a) sowie einen gegenüber dem Schaftteil verbreiterten Kopf (5b) aufweist und das Langloch (6; 6') schlüssellochförmig mit einem schlitzförmigen Hauptabschnitt (6a) sowie einer erweiterten Bohrung (6b) an einem Langlochende ausgebildet ist, wobei die lichte Weite des schlitzförmigen Hauptabschnittes geringfügig größer als der Durchmesser des Schaftteiles des Zapfens und der lichte Durchmesser der erweiterten Bohrung geringfügig größer als der Durchmesser des Kopfes ist.

3. Stuhl nach einem der vorhergehenden Ansprüche, dadurch gekennzeichnet, daß der Zapfen an einem vorderen Teil (Rohr 1a) des Untergestells (1; 1') fest angeordnet ist und das Langloch in dem vorderen Endabschnitt (2a) des Sitzes eingearbeitet ist.

4. Stuhl nach einem der vorhergehenden Ansprüche, dadurch gekennzeichnet, daß die Lagereinrichtung zwei gleichartig ausgebildete Langloch-Zapfen-Führungen enthält, die mit ihren Langlöchern (6; 6') parallel zueinander sowie symmetrisch zu beiden Seiten der Längsmittelachse (2c) des Sitzes angeordnet sind.

5. Stuhl nach einem der vorhergehenden Ansprüche wobei die Sitzplatte relativ zur Rückenlehne und relativ zum Untergestell begrenzt beweglich ist, enthaltend
- wenigstens einen sich rückwärts erstreckenden Schwenkhebel (4), der über ein Drehgelenk (Drehachse 7) mit dem Untergestell (1) verbunden ist und dieses Untergestell mit dem hinteren Endabschnitt (2b) des Sitzes und mit der Rückenlehne (4) in der Weise verbindet, daß eine Schwenkbewegung der Rückenlehne nach vorne bzw. hinten eine annähernde Horizontalbewegung des vorderen Endabschnittes (2a) des Sitzes sowie eine stärkere Hub- bzw. Absenkbewegung des hinteren Endabschnittes (2b) des Sitzes bewirkt, und
- wenigstens ein die Rückenlehne (3) in ihrer Ruheposition in einer nach vorne geneigten Stellung haltendes Federelement,
dadurch gekennzeichnet, daß
- das Federelement zwischen Untergestell (1) und Schwenkhebel (4) angeordnet ist.

6. Stuhl nach Anspruch 5, dadurch gekennzeichnet, daß der Kopf (5b) des Zapfens (5) einen etwa linsenförmigen Querschnitt aufweist.

7. Stuhl nach Anspruch 5 oder 6, dadurch gekennzeichnet, daß der hintere Endabschnitt (2b) der Sitzplatte (2) durch eine sich quer zum Sitz erstreckende Biegezone (Abbiegesicken 2g) mit dem übrigen Teil der Sitzplatte (2) verbunden ist.

8. Stuhl nach Anspruch 7, dadurch gekennzeichnet, daß die Biegezone durch wenigstens eine in die Sitzplatte eingeformte, quer zu ihr verlaufende Abbiegesicke (2g) gebildet ist.

9. Stuhl nach Anspruch 8, dadurch gekennzeichnet, daß die Abbiegesicke sich etwa in Form eines symmetrisch zur Längsmittelachse (2c) des Sitzes ausgerichteten Bogens über die ganze Breite der Sitzplatte (2) erstreckt.

10. Stuhl nach einem der Ansprüche 5 bis 9, dadurch gekennzeichnet, daß der hintere Endabschnitt (2b) der Sitzplatte (2) höchstens etwa ein Drittel, vorzugsweise ein Viertel der Sitzplatte in ihrer Längsabmessung beträgt und im unbeanspruchten Zustand schräg nach hinten-oben vorgespannt ist.
